# EUROPÄISCHE PATENTSCHRIFT

(11) **EP 1 259 737 B1**
(45) Veröffentlichungstag und Bekanntmachung des Hinweises auf die Patenterteilung: **07.01.2004**
(21) Anmeldenummer: 01902363.9
(22) Anmeldetag: 30.01.2001
(51) Int. Cl.: F04C 15/00, F04C 15/02, F04C 15/04, F04C 2/344

(54) **REGELEINRICHTUNG FÜR VERDRÄNGERPUMPEN**
CONTROL DEVICE FOR POSITIVE DISPLACEMENT PUMPS
DISPOSITIF DE REGULATION POUR POMPES VOLUMETRIQUES

(30) Priorität: 11.02.2000 DE 10006140
(43) Veröffentlichungstag der Anmeldung: 27.11.2002
(73) Patentinhaber: ZF Lenksysteme GmbH, 73527 Schwäbisch Gmünd (DE)
(72) Erfinder: DRASKOVITS, Günter, 73529 Schwäbisch Gmünd (DE); ZIMMERMANN, Gerhard, 73529 Schwäbisch Gmünd (DE)
(86) Internationale Anmeldenummer: PCT/EP2001/000955
(87) Internationale Veröffentlichungsnummer: WO 2001/059301

(56) Entgegenhaltungen:
- DE-A- 2 230 306

## Beschreibung

Die Erfindung betrifft eine Regeleinrichtung für Verdrängerpumpen, insbesondere für Flügelzellenpumpen, nach dem Oberbegriff des Anspruchs 1. Darin steht ein Druckraum über eine Drosseleinrichtung mit einem an einen Verbraucher angeschlossenen Auslaß in Verbindung. Weiter ist ein in einer Gehäusebohrung verschiebbarer Stromregelkolben vorgesehen, dessen erste Stirnfläche mit dem Druckraum Verbindung hat. Eine zweite Stirnfläche des Stromregelkolbens ragt in eine Kammer, die mit dem Auslaß stromabwärts der Drosseleinrichtung verbunden ist. Der Stromregelkolben gibt in Abhängigkeit eines auf die beiden Stirnflächen wirkenden Differenzdrucks eine Verbindung von dem Druckraum zu einem Pumpeneinlaßkanal frei. Die Drosseleinrichtung sitzt im Druckausgang der Pumpe und enthält einen Regelstift, dessen Steuerkontur so ausgeführt ist, daß sich zusammen mit einer Drosselbohrung ein veränderbarer Durchtrittsquerschnitt ergibt. Dabei ist eines der beiden Elemente Regelstift und Drosselbohrung mit dem Stromregelkolben verbunden und das andere der beiden Elemente ist gehäusefest.

Eine derartige, mit einer Drosseleinrichtung zusammenwirkende Regeleinrichtung nach dem Oberbegriff des Anspruchs 1 ist aus der DE 22 30 306 B2 bekannt. Durch einen an seinem freien Ende konischen Zapfen des Regelstiftes erhält die Pumpe eine abfallende Strömungscharakteristik. Bei derartigen Regeleinrichtungen besteht die Gefahr, daß bei einer Drehzahlerhöhung der Pumpe aus dem Proportionalbereich (z. B. Leerlaufbereich) in den Regelbereich eine Überhöhung der Fördermenge eintritt. Dies ist als deutlicher Abfall und anschließender ebenso deutlicher Anstieg des Lenkmomentes zu spüren. Wenn bei einer derartigen Regeleinrichtung ein zusätzliches Druckbegrenzungsventil eingebaut ist, dann kommt es beim Ansprechen dieses Druckbegrenzungsventils außerdem zu einer Überhöhung des maximalen Druckes.

Der Erfindung liegt die Aufgabe zugrunde, eine Regeleinrichtung zu schaffen, mit der ein solches Überschwingen, d. h., eine kurzzeitige Überhöhung der Fördermenge bzw. des Förderdruckes, bei schnellem Beschleunigen ausgehend von niedrigsten Drehzahlen verhindert wird.

Diese Aufgabe ist durch die im Anspruch 1 gekennzeichnete Regeleinrichtung dadurch gelöst, daß der Regelstift in einem axialen Verschiebe-Bereich, der bei dem Stromregelkolben noch nicht zur Volumenstromregelung herangezogen wird, einen verdickten Abschnitt aufweist, so daß in diesem Verschiebe-Bereich ein minimaler Blendenquerschnitt besteht. Hierbei wird erreicht, daß die Druckdifferenz über dem verdickten Bereich größer ist und sich damit der Stromregelkolben früher, bzw. bei dynamischen Vorgängen schneller, bewegt.

Vorteilhafte und zweckmäßige Ausgestaltungen der Erfindung sind in den Unteransprüchen angegeben. Besonders einfach läßt sich der Regelstift mit seinem verdickten Abschnitt herstellen, wenn der Regelstift mit dem Stromregelkolben verbunden und die Drosselbohrung gehäusefest ist und der verdickte Abschnitt zylindrisch ausgebildet wird. Zur besseren Feinabstimmung der Regelkennlinie kann der verdickte Abschnitt eine kegelstumpfförmige Kontur aufweisen. Dabei ist es vorteilhaft, wenn der größere Durchmesser des Kegelstumpfes an der ersten Stirnfläche des Stromregelkolbens angeordnet ist. Dadurch kann die Charakteristik des Regelvorganges, die Regelgeschwindigkeit, sehr fein abgestimmt werden.

Im folgenden wird die Erfindung anhand zweier in der Zeichnung dargestellter Ausführungsbeispiele der Erfindung näher erläutert. Die dargestellte und beschriebene Flügelzellenpumpe stellt nur ein Anwendungsbeispiel der erfindungsgemäßen Regeleinrichtung dar. Statt dessen kann ebenso eine Rollenzellenpumpe oder eine andere Verdrängerpumpe mit einer erfindungsgemäßen Regeleinrichtung versehen werden.

Es zeigen:
- Fig. 1: eine Regeleinrichtung für eine Flügelzellenpumpe im Längsschnitt nach einem ersten Ausführungsbeispiel und
- Fig. 2: einen Stromregelkolben der Regeleinrichtung nach einem zweiten Ausführungsbeispiel.

In einem durch einen Deckel 1 verschlossenen Gehäuse 2 ist eine Antriebswelle 3 gelagert. Die Antriebswelle 3 trägt in üblicher Weise auf einer Keilverzahnung einen Rotor 4.

In radialen Schlitzen des Rotors 4 sind radial bewegliche Flügel 5 geführt, die an einem Kurvenring 6 dichtend entlanggleiten. Eine Druckplatte 7 liegt dichtend an dem aus Rotor 4, Flügeln 5 und Kurvenring 6 bestehenden Pumpenpaket an. Eine weitere Druckplatte 8 liegt durch die Kraft einer Feder 10 auf der anderen Seite an dem Pumpenpaket an. Die Flügel 5 schließen nicht dargestellte Förderkammern zwischen sich ein, die mit einem Sauganschluß 11 in Verbindung stehen. Das geförderte Drucköl tritt aus den Förderkammern über ebenfalls nicht dargestellte Drucköffnungen der Druckplatte 8 in eine Druckkammer 12 ein. Die Druckkammer 12 hat über teilringförmige Kanäle 13 und 14 mit Unterflügelräumen 15 und 16 Verbindung. Dadurch ist es möglich, die jeweils die Druckzone durchlaufenden Flügel 5 nach außen in den Kurvenring 6 zu drücken.

In einer Gehäusebohrung 17 im - in der Zeichnung - unteren Teil der Pumpe sind gleichachsig zueinander ein Stromregelventil 18 und eine Drosseleinrichtung 20 eingebaut. Ein Stromregelkolben 21 des Stromregelventils 18 steuert in bekannter Weise mit einem Steuerbund 22 einen Einlaßkanal 23 der Pumpe. In der gezeichneten Ausgangsstellung liegt der Steuerbund 22 unter Belastung einer Feder 24 an der Drosseleinrichtung 20 an. Der Einlaßkanal 23 ist dabei durch den Steuerbund 22 verschlossen. In einem rechts von dem Steuerbund 22 liegenden Bohrungsabschnitt 17A sitzt ein Verschlußelement 25, beispielsweise eine Rohrverschraubung, das mit einem Verbraucher, zum Beispiel einer Hilfskraftlenkung, verbunden wird. Ein Zulaufkanal 26 schließt die Druckkammer 12 an den Bohrungsabschnitt 17A an.

Die Drosseleinrichtung 20 enthält einen Regelstift 27, der mit dem Stromregelkolben 21 fest verbunden ist und eine Drosselbohrung 28, die an dem Verschlußelement 25 angeordnet und damit mit dem Gehäuse 2 fest verbunden ist. Mit gleicher Wirkung können die beiden Elemente Regelstift 27 und Drosselbohrung 28 auch jeweils mit den anderen Elementen Gehäuse 2 und Stromregelkolben 21 verbunden sein.

Der Regelstift 27 weist an seinem freien Ende eine Kontur auf, die die drehzahlabhängige Beeinflussung des an den Verbraucher geleiteten Förderstromes erlaubt. In dem Ausführungsbeispiel enthält diese Kontur einen im wesentlichen zylindrischen Endabschnitt 30, an den sich ein konischer Abschnitt 31 und ein Abschnitt 32 mit kleinstem Querschnitt anschließen. Zwischen diesem Abschnitt 32 und einer ersten, der Drosseleinrichtung 20 zugewandten Stirnfläche 33 des Stromregelkolbens 21 befindet sich erfindungsgemäß ein verdickter Abschnitt 34 des Regelstiftes 27. Der verdickte Abschnitt 34 erstreckt sich über eine solche axiale Länge, daß bei einer Verschiebung des Stromregelkolbens 21 um einen dieser Länge entsprechenden Weg noch keine Volumenstromregelung erfolgt. Dies bedeutet, daß nach einer solchen Verschiebung noch keine Verbindung zwischen dem von der Druckkammer 12 kommenden Zulaufkanal 26 zu dem Einlaßkanal 23 besteht.

In dem Ausführungsbeispiel nach Fig. 1 weist der verdickte Abschnitt 34 eine zylindrische Kontur auf. In dem Ausführungsbeispiel nach Fig. 2 weist der verdickte Abschnitt 35 eine kegelstumpfförmige Kontur auf. Dabei ist der größere Durchmesser des Kegelstumpfes an der ersten Stirnfläche 33 des Stromregelkolbens 21 angeordnet. Dies ist besonders vorteilhaft, weil so die Charakteristik des Regelvorganges, die Regelgeschwindigkeit, sehr fein abgestimmt werden kann.

Ein die Feder 24 des Stromregelkolbens 21 aufnehmender Raum 36 steht über eine gestrichelt angedeutete Steuerleitung 37, eine Ringnut 38 und eine Drosselstelle 40 mit einem Auslaß 41, der an dem Verschlußelement 25 angeordnet ist, in Verbindung. Bei bestimmten Ausführungsformen können die Ringnut 38 und die Drosselstelle 40 entfallen. Der Raum 36 wird an seiner einen Seite durch eine zweite Stirnfläche 42 des Stromregelkolbens 21 begrenzt.

### Die Regeleinrichtung arbeitet wie folgt:

Der gesamte Förderstrom der Pumpe fließt zunächst über den Zulaufkanal 26 in den Bohrungsabschnitt 17A. Bis zum Abregelpunkt bei einer Pumpendrehzahl von zum Beispiel 1000/min fließt der Förderstrom an der Stirnfläche 33 des Steuerbundes 22 vorbei zu dem Auslaß 41. Der Förderstrom durchströmt den gezeichneten Durchtrittsquerschnitt zwischen dem Regelstift 27 und der Drosselbohrung 28. Dabei verstellt sich durch den entstehenden Druckabfall der Stromregelkolben 21 geringfügig nach links, wobei der Steuerbund 22 jedoch noch nicht mit dem Öffnen des Einlaßkanals 23 beginnt. Durch den sehr klein gehaltenen Drosselquerschnitt zwischen dem verdickten Abschnitt 34 und der Drosselbohrung 28 entsteht eine große Druckdifferenz über der Drosseleinrichtung 20 und damit über dem Stromregelkolben 21. Diese große Druckdifferenz erzwingt eine beschleunigte Bewegung des Stromregelkolbens 21. Dies wiederum führt zu einer schnelleren Reaktion des Regelmechanismus, so daß ein Überschwingen und eine Überhöhung der Fördermenge verhindert wird.

### Bezugszeichen

- 1: Deckel
- 2: Gehäuse
- 3: Antriebswelle
- 4: Rotor
- 5: Flügel
- 6: Kurvenring
- 7: Druckplatte
- 8: Druckplatte
- 9: -
- 10: Feder
- 11: Sauganschluß
- 12: Druckkammer
- 13: teilringförmiger Kanal
- 14: teilringförmiger Kanal
- 15: Unterflügelraum
- 16: Unterflügelraum
- 17: Gehäusebohrung
- 17A: Bohrungsabschnitt
- 18: Stromregelventil
- 19: -
- 20: Drosseleinrichtung
- 21: Stromregelkolben
- 22: Steuerbund
- 23: Einlaßkanal
- 24: Feder
- 25: Verschlußelement
- 26: Zulaufkanal
- 27: Regelstift
- 28: Drosselbohrung
- 29: -
- 30: Endabschnitt
- 31: konischer Abschnitt
- 32: Abschnitt mit kleinstem Querschnitt
- 33: erste Stirnfläche
- 34: verdickter Abschnitt
- 35: verdickter Abschnitt (konisch)
- 36: Raum
- 37: Steuerleitung
- 38: Ringnut
- 39: -
- 40: Drosselstelle
- 41: Auslaß
- 42: zweite Stirnfläche

## Patentansprüche

1. Regeleinrichtung für Verdrängerpumpen, insbesondere Flügelzellenpumpen, mit folgenden Merkmalen:
- Ein Druckraum (12) der Pumpe steht über eine Drosseleinrichtung (20) mit einem an einen Verbraucher angeschlossenen Auslaß (41) in Verbindung;
- eine erste Stirnfläche (33) eines in einer Gehäusebohrung (17) verschiebbaren Stromregelkolbens (21) steht mit dem Druckraum (12) in Verbindung;
- eine zweite Stirnfläche (42) des Stromregelkolbens (21) begrenzt einen Raum (36), der an den Auslaß (41) angeschlossen ist;
- der Stromregelkolben (21) gibt in Abhängigkeit eines auf die beiden Stirnflächen wirkenden Differenzdruckes eine Verbindung von dem Druckraum (12) zu einem Einlaßkanal (23) der Pumpe frei,
- die Drosseleinrichtung (20) sitzt im Druckausgang (Bohrungsabschnitt 17A) der Pumpe und enthält einen Regelstift (27), dessen Steuerkontur so ausgeführt ist, daß sich zusammen mit einer Drosselbohrung (28) ein veränderbarer Durchtrittsquerschnitt ergibt, wobei eines der beiden Elemente Regelstift (27) und Drosselbohrung (28) mit dem Stromregelkolben (21) verbunden und das andere der beiden Elemente gehäusefest ist,
**dadurch gekennzeichnet, daß** der Regelstift (27) in einem axialen Verstell-Bereich der Drosseleinrichtung (20), der bei dem Stromregelkolben (21) noch nicht zur Volumenstromregelung herangezogen wird, einen verdickten Abschnitt (34, 35) aufweist, so daß in diesem Verschiebe-Bereich ein minimaler Blendenquerschnitt besteht.

2. Regeleinrichtung nach Anspruch 1, **dadurch gekennzeichnet, daß** der Regelstift (27) mit dem Stromregelkolben (21) verbunden und die Drosselbohrung (28) gehäusefest ist.

3. Regeleinrichtung nach Anspruch 2, **dadurch gekennzeichnet, daß** der verdickte Abschnitt (34) des Regelstiftes (27) eine zylindrische Kontur aufweist und daß der verdickte Abschnitt (34) an der ersten Stirnfläche (33) des Stromregelkolbens (21) angeordnet ist.

4. Regeleinrichtung nach Anspruch 2, **dadurch gekennzeichnet, daß** der verdickte Abschnitt (35) des Regelstiftes (27) eine kegelstumpfförmige Kontur aufweist, wobei der größere Durchmesser des Kegelstumpfes an der ersten Stirnfläche (33) des Stromregelkolbens (21) angeordnet ist.

## Claims

1. A control device for positive displacement pumps, in particular vane cell pumps, with the following features:
- a pressure space (12) of the pump is connected via a throttle device (20) to an outlet (41) connected to a consumer;
- a first end face (33) of a flow control piston (21), which is displaceable in a housing bore (17), is connected to the pressure space (12);
- a second end face (42) of the flow control piston (21) delimits a space (36) which is connected to the outlet (41);
- depending on a differential pressure acting on the two end faces, the flow control piston (21) opens a connection from the pressure space (12) to an inlet duct (23) of the pump,
- the throttle device (20) is located in the pressure output (bore portion 17A) of the pump and comprises a control pin (27), the control contour of which is designed in such a manner that, together with a throttling bore (28), a modifiable passage cross section is brought about, one of the two elements, control pin (27) and throttling bore (28), being connected to the flow control piston (21), and the other of the two elements being fixed in relation to the housing,
**characterized in that**, in an axial displacement region of the throttle device (20), which region, at the flow control piston (21), is not yet used for volume flow control, the control pin (27) has a thickened portion (34, 35), so that a minimal aperture cross section exists in this displacement region.

2. The control device as claimed in claim 1, **characterized in that** the control pin (27) is connected to the flow control piston (21), and the throttling bore (28) is fixed in relation to the housing.

3. The control device as claimed in claim 2, **characterized in that** the thickened portion (34) of the control pin (27) has a cylindrical contour, and **in that** the thickened portion (34) is arranged on the first end face (33) of the flow control piston (21).

4. The control device as claimed in claim 2, **characterized in that** the thickened portion (35) of the control pin (27) has a frustoconical contour, the larger diameter of the cone frustum being arranged on the first end face (33) of the flow control piston (21).

## Revendications

1. Installation de régulation pour pompes volumétriques, en particulier pour pompes à cellules semi-rotatives, présentant les caractéristiques suivantes :
- une chambre de pression (12) de la pompe est en liaison, par l'intermédiaire d'une installation d'étranglement (20), avec une sortie (41) reliée à un utilisateur ;
- une première surface frontale (33) d'un piston de régulation du débit (21) déplaçable dans un alésage (17) du corps est en liaison avec la chambre de pression (12) ;
- une seconde surface frontale (42) du piston de régulation du débit (21) délimite un espace (36) relié à la sortie (41) ;
- en fonction de la pression différentielle appliquée sur les deux surfaces frontales, le piston de régulation du débit (21) libère une liaison allant de la chambre de pression (12) à un canal d'entrée (23) de la pompe.
- l'installation d'étranglement (20) est logée dans la sortie sous pression (section d'alésage 17A) de la pompe et comprend une tige de régulation (27) dont le contour de commande est réalisé de sorte que, en coopération avec un orifice d'étranglement (28), il s'ensuive une section de passage variable, l'un des deux éléments tige de régulation (27) et orifice d'étranglement (28) étant relié au piston de régulation du débit (21), l'autre élément étant fixé sur le corps,
**caractérisée en ce que** la tige de régulation (27) présente une section plus épaisse (34, 35) dans une zone de réglage axiale de l'installation d'étranglement (20), qui ne sert pas encore à la régulation du débit volumique sur le piston de régulation du débit (21), de sorte que, dans cette zone de réglage, il existe une section d'ouverture minimale.

2. Installation de régulation selon la revendication 1, **caractérisée en ce que** la tige de régulation (27) est reliée au piston de régulation du débit (21) et **en ce que** l'orifice d'étranglement (28) est fixé sur le corps.

3. Installation de régulation selon la revendication 2, **caractérisée en ce que** la section plus épaisse (34) de la tige de régulation (27) présente un contour cylindrique et **en ce que** la section plus épaisse (34) est disposée sur la première surface frontale (33) du piston de régulation du débit (21).

4. Installation de régulation selon la revendication 2, **caractérisée en ce que** la section plus épaisse (35) de la tige de régulation (27) présente un contour en forme de tronc de cône, le plus grand diamètre du tronc de cône étant disposé sur la première surface frontale (33) du piston de régulation du débit (21).
